# DEMANDE DE BREVET EUROPEEN

(11) **EP 0 642 752 A1**
(43) Date de publication de la demande: **15.03.1995**
(21) Numéro de dépôt: 94420242.3
(22) Date de dépôt: 09.09.1994
(51) Int. Cl.: A47B 21/03

(54) **Support formant sous-main pour un tiroir destiné à recevoir, notamment un clavier informatique**

(30) Priorité: 10.09.1993 FR 9311013
(71) Demandeur: VAL-REX Société à Responsabilité Limitée:, F-84600 Valreas (FR)
(72) Inventeur: Auroux, Michel, F-84600 Valreas (FR)
(74) Mandataire: Thibault, Jean-Marc

(57) **Abrégé**

- L'invention concerne un support pour un tiroir destiné à être adapté sur un plateau (**4**), notamment d'un bureau. Le support présente un profil général en forme de pince permettant son engagement selon l'épaisseur du plateau et comporte :
. une plaque rigide (**5**) formant un sous-main et destinée à s'étendre sur la face supérieure (**4₁**) du plateau,
. un châssis (**7**) de support du tiroir (**2**), raccordé à la plaque rigide (**5**), de manière à s'établir à distance et en vis-à-vis de la plaque, le châssis (**7**) étant destiné à être monté au-dessous du plateau,
. et un système de serrage (**11**) porté par le châssis (**7**) et apte à être déplacé en rapprochement-éloignement relatifs par rapport à la plaque (**5**) permettant une fixation du support sur le plateau.

## Description

La présente invention concerne le domaine technique des accessoires de mobilier de bureau au sens général, et elle vise, plus précisément, les équipements permettant de supporter un tiroir escamotable destiné à être monté sur un plateau d'un bureau ou d'une table et conçu pour recevoir, de préférence, un clavier informatique.

Le développement de la bureautique a fait naître le besoin d'installer les appareils informatiques sur des plateaux de bureaux ou de tables qui n'étaient pas prévus à l'origine pour les recevoir. Ces appareils, qui sont composés généralement d'une unité centrale, d'un clavier, d'une imprimante et d'un écran de visualisation, encombrent manifestement la majeure partie du plan ou du plateau de travail des bureaux.

L'état de la technique a proposé diverses solutions conçues pour laisser dégagée la plus grande partie du plateau de travail tout en laissant à portée de main les différents appareils informatiques utilisés.

Une solution connue de l'état de la technique consiste à placer l'unité centrale et l'écran, sur un caisson ouvert en façade délimitant un volume de réception pour un tiroir sur lequel est monté le clavier informatique. Une telle solution ne donne pas satisfaction en pratique, en raison de l'obligation de laisser dégagé, sur le plateau de travail, un espace libre pour disposer le clavier en position d'utilisation.

Il est également connu une autre catégorie de solution consistant à placer le clavier en porte-à-faux à l'avant du plateau de travail. Ainsi, le document **CA A 1 273 607** décrit un support pour clavier comportant deux bras porteurs s'étendant en porte-à-faux pour recevoir le clavier, et fixés sur le plateau par l'intermédiaire de deux pinces et de vis de serrage adaptées pour régler l'inclinaison des bras porteurs. Un tel système présente l'inconvénient d'être mal adapté pour assurer une fonction de support stable du clavier et d'être susceptible de détériorer le plateau au niveau des points d'appui des pinces. De plus, un tel support, qui s'étend en saillie par rapport au plateau, constitue une gêne pour accéder au plateau de travail. Dans le même ordre d'idée, le brevet **US-A-4 511 111** a proposé un support pour clavier informatique se présentant sous la forme d'une plaque rigide comportant, d'une part, une partie destinée à recevoir une charge telle qu'un écran et, d'autre part, une partie de réception d'un clavier s'étendant en porte-à-faux à l'avant du plateau de travail. Un tel support présente les inconvénients de s'étendre à demeure en avant du plateau de travail et de constituer ainsi un obstacle pour l'accès au plateau de travail. De plus, la nécessité de disposer une charge sur le support entraîne un encombrement du plateau.

Pour tenter de remédier à ces inconvénients, il a été proposé de fixer, sur la face inférieure du plateau du bureau, un tiroir pour supporter un clavier. Cette solution, qui offre l'avantage de laisser libre la surface du plateau, présente cependant des inconvénients limitant sa mise en oeuvre. En effet, le montage d'un tel tiroir conduit à une détérioration irréversible au moins de la surface inférieure du bureau. Par ailleurs, la fixation d'un tel tiroir s'avère difficile, voire impossible, sur certains types de plateaux de bureau, notamment métalliques. De plus, le montage d'un tel support s'avère long et fastidieux, nécessitant un outillage approprié. Il doit aussi être constaté que le montage réalisé est peu fiable entraînant souvent une désolidarisation du tiroir par rapport au plateau en raison des nombreuses sollicitations exercées sur un tel tiroir lors des utilisations répétées du clavier informatique.

Pour toutes les raisons énoncées ci-dessus, il apparaît donc le besoin de pouvoir disposer d'un support pour un clavier informatique, susceptible de pouvoir être monté et démonté, de façon quasi instantanée, sans l'aide d'outils sur la plupart des plateaux de bureau, sans entraîner, cependant, une détérioration du bureau tout en offrant une fonction de support efficace et durable, quelles que soient les sollicitations exercées sur le clavier.

La présente invention vise donc à satisfaire ce besoin en proposant un support pour un tiroir destiné à être adapté sur un plateau, notamment d'un bureau.

Le support selon l'invention présente un profil général en forme de pince permettant son engagement selon l'épaisseur du plateau et comporte :
- une plaque rigide formant un sous-main et destinée à s'étendre sur la face supérieure du plateau,
- un châssis de support du tiroir, raccordé à la plaque rigide de manière à s'établir à distance et en vis-à-vis de la plaque, le châssis étant destiné à être monté au-dessous du plateau,
- et un système de serrage porté par le châssis et apte à être déplacé en rapprochement-éloignement relatifs par rapport à la plaque permettant une fixation du support sur le plateau.

Le support selon l'invention présente donc l'avantage de pouvoir assurer une fonction de support d'un tiroir pour un clavier informatique et d'adaptation à toute une gamme de plateaux de bureau, tout en constituant un accessoire de bureau fonctionnel et décoratif.

Diverses autres caractéristiques ressortent de la description faite ci-dessous en référence aux dessins annexés qui montrent, à titre d'exemples non limitatifs, des formes de réalisation et de mise en oeuvre de l'objet de l'invention.

La **Fig. 1** est une vue partielle en perspective d'un support conforme à l'invention pour un tiroir escamotable, monté sur un plateau d'un bureau.

La **Fig. 2** est une vue en élévation prise sensiblement selon les lignes II-II de la **Fig. 1**.

La **Fig. 3** est une vue en coupe prise sensiblement selon les lignes III-III de la **Fig. 2**.

La **Fig. 4** représente un autre exemple de réalisation de l'invention illustré selon une vue analogue à la **Fig. 2**.

La **Fig. 5** est une vue en coupe prise sensiblement selon les lignes V-V de la **Fig. 4**.

La **Fig. 6** illustre un détail caractéristique d'une autre variante de réalisation de l'invention.

Tel que cela ressort des **Fig. 1** à **3**, l'objet de l'invention concerne un support **1** pour un tiroir **2** destiné à être pourvu, de préférence, d'un clavier informatique **3**. Le support **1** est destiné à être monté sur un plateau **4** réalisé en toute matière appropriée et faisant partie d'un plan de travail, d'une table ou d'un bureau au sens général.

Tel que cela ressort clairement de la **Fig. 2**, le support **1** selon l'invention présente un profil général en forme de pince ou d'étau permettant son engagement selon l'épaisseur du plateau **4**. Le support **1** comporte, ainsi, une plaque rigide **5** raccordée à un châssis **7** assurant le support du tiroir **2** et s'établissant à distance et en vis-à-vis de la plaque **5**. Dans une forme de réalisation préférée, le châssis **7** comporte, notamment un panneau auxiliaire rigide **8** raccordé à la plaque rigide **5**. De préférence, la plaque **5** est raccordée par l'intermédiaire d'un prolongement **9** s'établissant à la partie avant du support et présentant, de préférence mais non exclusivement, une surface continue de raccordement entre la plaque **5** et le panneau **8**. Selon une autre forme de réalisation, le prolongement **9** peut être constitué par des pattes de raccordement entre la plaque **5** et le châssis **7**.

Selon une variante préférée de réalisation, la plaque rigide **5**, le prolongement **9** et le panneau **8** sont constitués à partir d'un flan ou d'une tôle unique conformé pour présenter un profil en forme de pince. La plaque rigide **5** s'étend sensiblement parallèlement au panneau **8** et la plaque et le panneau sont écartés d'une distance prédéterminée pour autoriser l'adaptation du support selon l'invention sur une large gamme d'épaisseurs de plateaux **4**. A titre d'exemple, la plaque rigide peut présenter une largeur de l'ordre de 550 mm et une profondeur de l'ordre de 450 mm, tandis que la distance entre la plaque **5** et le panneau **8** peut s'établir autour de 40 mm. Le panneau **8** présente, de préférence, une profondeur plus réduite que celle de la plaque **5**, tout en offrant des dimensions suffisantes pour conférer une rigidité au support et pour maintenir le tiroir **2**. Il est à noter que le panneau **8** de support du tiroir peut être réalisé sous une forme différente, par exemple par deux bras ou longerons montés à distance l'un de l'autre et raccordés au prolongement **9**.

Selon une caractéristique de l'invention, la plaque rigide **5** est destinée à former un sous-main et se trouve ainsi destinée à s'étendre sur la face supérieure **4₁** du plateau **4**. De préférence mais non exclusivement, la plaque rigide **5**, ainsi qu'au moins le prolongement **9**, sont pourvus d'un revêtement, non représenté, de décoration et de protection, tel qu'un chemisage réalisé en tous matériaux décoratifs appropriés et adaptés pour faciliter l'écriture.

Selon une autre caractéristique de l'invention, le support **1** comporte un système de serrage **11** porté par le châssis **7** et apte à être déplacé en rapprochement-éloignement relatifs par rapport à la plaque **5** pour permettre une fixation, par pincement, du support sur le plateau **4**. Dans une forme préférée de réalisation, illustrée aux **Fig. 1** à **3**, le système de serrage **11** est constitué par deux réglettes d'appui **12** montées coulissantes sur, et de part et d'autre du panneau **8**. Chaque réglette **12** présente une face de contact **12₁** s'établissant dans un plan sensiblement parallèle à la plaque **5** et prolongée par une face tombée **12₂** dans laquelle est ménagée au moins une et, dans l'exemple illustré, deux lumières oblongues **13** destinées à coopérer chacune avec un téton ou un axe de guidage **14** porté par une joue **15** prolongeant à l'équerre les bords latéraux du panneau auxiliaire **8**.

Bien entendu, il peut être envisagé que chacune des joues **15** soit aménagée pour comporter les lumières **13**, tandis que les réglettes **12** portent les tétons de guidage **14**. Les joues **15**, qui font partie du châssis **7**, sont équipées de moyens **16** de support et de guidage pour le tiroir **2**. Tel que cela ressort plus précisément des **Fig. 1** et **2**, le tiroir **2** coulisse ainsi selon une direction représentée par les flèches **f** pour permettre son positionnement en avant du prolongement **9**, en position d'utilisation et à l'aplomb du panneau **8**, en position escamotée.

Dans l'exemple de réalisation illustré aux **Fig. 2** et **3**, les réglettes d'appui **12** sont montées pour être coulissantes selon une direction inclinée par rapport à la plaque rigide **5**, ce qui permet d'obtenir, après le contact des réglettes sur la face inférieure du plateau, une immobilisation des réglettes en position de serrage du plateau. Par exemple, les lumières **13** sont aménagées selon une direction inclinée dirigée vers la partie arrière de la plaque **5**. Pour faciliter le déplacement du système de serrage **11**, chaque réglette **12** est pourvue, à sa partie avant, d'une oreille **17** s'étendant transversalement entre les faces **12₁** et **12₂** de la réglette.

Le montage du support selon l'invention découle directement de la description qui précède. L'adaptation du support **1** sur un plateau **4** consiste à engager le support sur le plateau **4**, de manière que la plaque **5** et le panneau **8** se trouvent disposés de part et d'autre du plateau. Le support **1** est engagé, de préférence, jusqu'à ce que le chant avant du plateau **4** vienne en butée contre le prolongement **9** du support. L'application d'un effort sur les oreilles **17** des deux réglettes **12**, selon une direction horizontale, conduit à leur translation selon une direction oblique, d'une position représentée en traits mixtes à la **Fig. 2**, à une position définie en traits pleins pour laquelle les réglettes assurent le serrage du plateau. Dans l'exemple illustré, le déplacement des réglettes **12** s'effectue suivant la direction des lumières **13**. La fixation du support sur le plateau est assurée par le coincement du plateau **4** entre la plaque rigide **5** et les réglettes d'appui **12**. Dans cette position, les réglettes **12** sont immobilisées par coincement, assurant ainsi une fixation du support sur le plateau.

Le support sous-main selon l'invention peut être monté et démonté facilement, sans l'aide d'outils, sur un plateau sans entraîner une détérioration de ce dernier. Le support se trouve monté rigidement sur le plateau par la mise en oeuvre de réglettes présentant des surfaces d'appui allongées dirigées de l'avant vers l'arrière du support, permettant ainsi d'encaisser les efforts verticaux susceptibles d'être appliqués sur le tiroir au cours de l'utilisation du clavier. Dans le même sens, la mise en oeuvre d'une plaque **5** assure la répartition, sur toute sa surface, des efforts qu'elle subit au cours de la manipulation du tiroir et/ou de l'utilisation du clavier **3**. Une telle disposition évite l'application d'un effort ponctuel sur le plateau **4** permettant d'éviter un endommagement du plateau **4**. La mise en oeuvre d'un système de serrage **11** offre l'avantage, également, de s'adapter aux différentes épaisseurs que peut présenter un plateau **4**. Le support selon l'invention permet aussi de supporter un tiroir tout en assurant une fonction de protection du plateau.

Les **Fig. 4** et **5** illustrent une autre variante de réalisation du système de serrage **11** dans lequel les réglettes **12** sont guidées en coulissement, dans les lumières **13**, selon une direction sensiblement perpendiculaire au plan de la plaque **5**. Les réglettes **12** sont bloquées en position, par exemple, par l'intermédiaire d'un téton de guidage **14** qui est sollicité élastiquement par un ressort **19** interposé entre la joue **15** et un épaulement porté par le téton.

Dans une autre forme de réalisation illustrée à la **Fig. 6**, le système de serrage **11** est constitué par un système à vis **21** porté par chacune des joues **15**. De préférence, chaque vis **21** est pourvue d'une rondelle d'appui **22** venant en contact avec la surface inférieure du plateau **4**.

## Revendications

**1 -** Support pour un tiroir (**2**) destiné à être adapté sur un plateau (**4**), notamment d'un bureau, caractérisé en ce qu'il présente un profil général en forme de pince permettant son engagement selon l'épaisseur du plateau et comporte :
- une plaque rigide (**5**) formant un sous-main et destinée à s'étendre sur la face supérieure (**4₁**) du plateau,
- un châssis (**7**) de support du tiroir (**2**), raccordé à la plaque rigide (**5**) de manière à s'établir à distance et en vis-à-vis de la plaque, le châssis (**7**) étant destiné à être monté au-dessous du plateau,
- et un système de serrage (**11**) porté par le châssis (**7**) et apte à être déplacé en rapprochement-éloignement relatifs par rapport à la plaque (**5**) permettant une fixation du support sur le plateau.

**2 -** Support selon la revendication 1, caractérisé en ce que le système de serrage (**11**) est constitué par deux réglettes d'appui (**12**) montées coulissantes sur et de part et d'autre du châssis (**7**) et équipées chacune d'un moyen les immobilisant au moins en position de serrage du plateau (**4**).

**3 -** Support selon la revendication 2, caractérisé en ce que chaque réglette d'appui (**12**) est montée coulissante sur le châssis (**7**) par l'intermédiaire d'au moins un téton de guidage (**14**) coopérant avec une lumière correspondante (**13**).

**4 -** Support selon la revendication 3, caractérisé en ce que chaque réglette d'appui (**12**) est pourvue d'un bord tombé (**12₂**) équipé du téton (**14**) ou de la lumière de guidage (**13**).

**5 -** Support selon l'une des revendications 1 à 4, caractérisé en ce que chaque réglette d'appui (**12**) est montée coulissante en translation sur le châssis (**7**) selon une direction inclinée par rapport à la plaque rigide, en vue d'assurer le serrage du plateau et l'immobilisation par coincement des réglettes.

**6 -** Support selon la revendication 5, caractérisé en ce que chaque réglette d'appui (**12**) est équipée d'une oreille de manoeuvre (**17**) s'étendant transversalement à la partie avant de la réglette.

**7 -** Support selon l'une des revendications 2 à 4, caractérisé en ce que chaque réglette d'appui (**12**) est sollicitée élastiquement par un ressort (**19**) porté par le téton (**14**) et assurant l'immobilisation de la réglette.

**8 -** Support selon la revendication 1, caractérisé en ce que la plaque rigide (**5**) formant un sous-main est raccordée à un panneau auxiliaire rigide (**8**) faisant partie du châssis (**7**) de support du tiroir.

**9 -** Support selon la revendication 8, caractérisé en ce que la plaque rigide (**5**) est raccordée à la plaque auxiliaire par l'intermédiaire d'un prolongement (**9**).

**10 -** Support selon la revendication 9, caractérisé en ce que la plaque rigide (**5**), le prolongement (**9**) et le panneau auxiliaire (**8**) sont réalisés à partir d'une tôle conformée dont au moins la plaque rigide et le prolongement sont équipés d'un revêtement de décoration et de protection pour constituer un sous-main.
